# EUROPÄISCHE PATENTSCHRIFT

(11) **EP 0 857 239 B1**
(45) Veröffentlichungstag und Bekanntmachung des Hinweises auf die Patenterteilung: **07.04.1999**
(21) Anmeldenummer: 96934786.3
(22) Anmeldetag: 23.10.1996
(51) Int. Cl.: E01H 1/08

(54) **KEHRFAHRZEUG**
SWEEPER VEHICLE
BALAYEUSE MOBILE

(30) Priorität: 23.10.1995 DE 19539350
(43) Veröffentlichungstag der Anmeldung: 12.08.1998
(73) Patentinhaber: Alfred Kärcher GmbH & Co., 71364 Winnenden (DE)
(72) Erfinder: URBAN, Uwe, D-71384 Weinstadt (DE); SCHICK, Roland, D-71549 Auenwald (DE); VEIT, Eberhard, D-73035 Göppingen (DE)
(74) Vertreter: Hoeger, Stellrecht & Partner
(86) Internationale Anmeldenummer: EP9604588
(87) Internationale Veröffentlichungsnummer: WO9715731

(56) Entgegenhaltungen:
- DE-A- 2 263 224
- DE-B- 1 658 384
- DE-U- 9 421 472
- US-A- 5 194 077

## Beschreibung

Die Erfindung betrifft ein Kehrfahrzeug mit einem Fahrgestell, mit ungelenkten Hinterrädern und gelenkten Vorderrädern, mit einem im wesentlichen über den Hinterrädern angeordneten und diese antreibenden Motor, mit einem dem Motor benachbarten Sitz sowie mit einer an der Unterseite des Fahrgestells zwischen den Vorder- und Hinterrädern quer zur Fahrtrichtung angeordneten Kehrwalze und mit einer Schmutzsammelvorrichtung.

Derartige Kehrfahrzeuge werden beispielsweise zur Reinigung von Straßen und Plätzen eingesetzt, wobei die zu reinigende Oberfläche mit der Kehrwalze gekehrt und der Schmutz in die Schmutzsammelvorrichtung befördert wird. Ein derartiges Kehrfahrzeug ist aus der DE-A-22 63 224 bekannt. Bei dem in dieser Offenlegungsschrift beschriebenen Kehrfahrzeug wird der Schmutz zunächst von zwei Tellerbürsten erfaßt und vor eine Kehrwalze gekehrt, die den Schmutz anschließend aufnimmt und in einen zwischen den beiden Hinterrädern angeordneten Schmutzsammelbehälter befördert. Die Aufnahme des Schmutzes von der zu reinigenden Oberfläche in den Schmutzsammelbehälter gestaltet sich somit recht aufwendig und ist meist mit einer beträchtlichen Staubentwicklung verbunden.

Zum Entleeren wird der bekannte Schmutzsammelbehälter nach oben verschwenkt und über eine unten angeordnete Öffnung des Behälters entleert. Hierbei kann es ebenfalls zu einer großen Staubentwicklung kommen.

Aufgabe der vorliegenden Erfindung ist es, ein Kehrfahrzeug der gattungsgemäßen Art so auszugestalten, daß der Kehrbetrieb und die Wartung nur mit einer geringen Staubentwicklung verbunden sind.

Diese Aufgabe wird bei einem Kehrfahrzeug der eingangs beschriebenen Art erfindungsgemäß dadurch gelöst, daß die Schmutzsammelvorrichtung einen zwischen den Vorder- und Hinterrädern neben der Kehrwalze angeordneten Grobschmutzsammelbehälter umfaßt sowie einen Feinschmutzsammelbehälter, der über eine Saugleitung mit dem Grobschmutzsammelbehälter verbunden ist und von dem aus ein Saugrohr zu einem Saugaggregat führt.

Bei der erfindungsgemäßen Konstruktion des Kehrfahrzeugs wird somit der Grobschmutz getrennt vom Feinschmutz und damit insbesondere vom auftretenden Staub gesammelt. Der Grobschmutzsammelbehälter ist unmittelbar neben der Kehrwalze angeordnet, so daß keine zusätzlichen Teile erforderlich sind, um den Grobschmutz in den entsprechenden Grobschmutzsammelbehälter zu befördern. Staub und kleine Schmutzteile werden mit Hilfe des Saugaggregats in den Feinschmutzsammelbehälter gesaugt und können nicht in die Umgebung entweichen. Die Saugwirkung des Saugaggregats bewirkt außerdem eine besonders wirkungsvolle Aufnahme des Schmutzes von der zu reinigenden Oberfläche und unterstützt damit die Reinigungswirkung der Kehrwalze. Da der Grobschmutzsammelbehälter in der Regel aufgrund des größeren Volumens der darin gesammelten Schmutzteile häufiger entleert werden muß als der Feinschmutzsammelbehälter, in dem lediglich Schmutzteile mit kleinem Volumen gesammelt werden, und es lediglich beim Entleeren des Feinschmutzsammelbehälters zu einer Staubentwicklung kommen kann, sind sowohl der Kehrbetrieb als auch die Wartung des erfindungsgemäßen Kehrfahrzeugs nur mit einer geringen Staubentwicklung verbunden.

Vorteilhaft ist es, den Grobschmutzsammelbehälter als parallel zur Kehrwalzenachse verschiebbare Schublade auszugestalten, da dadurch der Grobschmutzsammelbehälter relativ einfach entnommen und anschließend entleert werden kann.

Die durch die Saugleitung hindurchströmende Luft erfährt beim Eintritt in den Feinschmutzsammelbehälter eine Abschwächung ihrer Strömungsgeschwindigkeit, da sich der wirksame Strömungsquerschnitt abrupt vom Querschnitt der Saugleitung auf die Querschnittsfläche des Feinschmutzsammelbehälters erweitert. Die Abschwächung der Strömungsgeschwindigkeit hat eine Abscheidewirkung für die mitgeführten Schmutzteilchen zur Folge. Um eine besonders große Abscheidewirkung zu erzielen, ist bei einer vorteilhaften Ausgestaltung vorgesehen, daß der Feinschmutzsammelbehälter über mindestens zwei Saugleitungen mit dem Grobschmutzsammelbehälter verbunden ist. Durch den Einsatz mehrerer Saugleitungen kann bei insgesamt gleichbleibender Saugwirkung der Querschnitt der einzelnen Saugleitung reduziert und damit eine besonders große Änderung der Strömungsquerschnittsfläche beim Übergang des Luftstroms aus der Saugleitung in den Feinschmutzsammelbehälter erreicht werden. Damit ist eine besonders starke Abschwächung der Strömungsgeschwindigkeit verbunden und somit eine besonders starke Abscheidewirkung.

Da der gefüllte Grobschmutzsammelbehälter ein beträchtliches Gewicht aufweisen kann, ist bei einer bevorzugten Ausführungsform vorgesehen, daß der Grobschmutzsammelbehälter in Form zweier einander gegenüberstehender, jeweils an einer Längsseite des Kehrfahrzeugs angeordneter, parallel zur Kehrwalzenachse verschiebbarer Schubladen ausgestaltet ist, wobei jede Schublade über eine Saugleitung mit dem Feinschmutzsammelbehälter verbunden ist. Der Grobschmutzsammelbehälter ist somit in zwei separate Schubladen unterteilt, die jeweils an einer Längsseite des Kehrfahrzeugs entnommen werden und anschließend entleert werden können. Hierzu ist nur eine halb so große Kraftanstrengung erforderlich wie bei Verwendung eines einstückigen Grobschmutzsammelbehälters.

Vorteilhaft ist es, den Feinschmutzsammelbehälter am Heck des Kehrfahrzeugs anzuordnen, da er dadurch besonders leicht zugänglich ist.

Beispielsweise kann der Feinschmutzsammelbehälter in Fahrtrichtung hinter dem Motor des Kehrfahrzeugs angeordnet werden.

Von Vorteil ist es, innerhalb des Feinschmutzsammelbehälters im Abstand vom Mündungsbereich der in den Feinschmutzsammelbehälter einmündenden Saugleitung, im wesentlichen quer zur Strömungsrichtung des in den Feinschmutzsammelbehälter eintretenden Luftstroms eine Prallwand anzuordnen. Der in den Feinschmutzsammelbehälter eintretende Luftstrom trifft somit auf die Prallwand und wird von dieser in seitliche Richtung umgelenkt. Dies führt zu einer Abscheidung mitgeführter Schmutzteilchen, die somit im Feinschmutzsammelbehälter zurückgehalten werden.

Bei einer besonders bevorzugten Ausgestaltung des erfindungsgemäßen Kehrfahrzeugs ist vorgesehen, daß im Feinschmutzsammelbehälter ein Filter angeordnet ist, das den Querschnitt des aus dem Feinschmutzsammelbehälter austretenden Saugrohrs überdeckt. Dadurch erhält man eine vollständige Reinigung des abgesaugten Luftstromes, wobei die abgereinigten Schmutzteilchen im Feinschmutzsammelbehälter gehalten werden.

Bei einer konstruktiv besonders einfachen Ausgestaltung, bei der die Reinigungswirkung des Filters mit der Abscheidewirkung einer Prallwand verbunden wird, ist vorgesehen, daß das Filter innerhalb des Feinschmutzsammelbehälters an einem Halterahmen gehalten ist mit einer im Abstand vom Mündungsbereich der in den Feinschmutzsammelbehälter einmündenden Saugleitung, im wesentlichen quer zur Strömungsrichtung des in den Feinschmutzsammelbehälter eintretenden Luftstroms angeordneten Seitenwand. Die Seitenwand des Halterahmens bildet somit die oben beschriebene Prallwand, an der der durch die Saugleitung und den Feinschmutzsammelbehälter hindurchströmende Luftstrom umgelenkt wird. Dies hat insgesamt eine besonders gute Reinigung des abgesaugten Luftstroms zur Folge, wobei ein Teil der mitgeführten Schmutzteilchen bereits an der Seitenwand des Halterahmens abgeschieden wird.

Bei einer vorteilhaften Ausgestaltung, die sich durch ein besonders einfaches Entleeren des Feinschmutzsammelbehälters auszeichnet, ist vorgesehen, daß der Feinschmutzsammelbehälter einen um eine quer zur Fahrtrichtung angeordnete Verschwenkachse verschwenkbaren Behälterboden umfaßt. Zum Entleeren wird der Behälterboden verschwenkt und dadurch ein Zugang zum Innenraum des Feinschmutzsammelbehälters geschaffen.

Günstig ist es, wenn der Behälterboden nach unten in Richtung auf die in Fahrtrichtung vor dem Feinschmutzsammelbehälter angeordneten Hinterräder verschwenkbar ist. Dadurch ist es möglich, den insbesondere mit Staub gefüllten Feinschmutzsammelbehälter zu entleeren, indem der Behälterboden nach unten verschwenkt und anschließend der Behälter beispielsweise mit Hilfe eines Staubsaugers ausgesaugt wird.

Hierbei ist es besonders vorteilhaft, wenn der Behälterboden im wesentlichen konvex gekrümmt ist, da dadurch das Volumen des Feinschmutzsammelbehälters vergrößert wird und die gesammelten Schmutzteilchen beim Verschwenken des Behälterbodens sicher im gekrümmten Bereich des Behälterbodens verbleiben.

Bei einer besonders bevorzugten Ausführungsform ist vorgesehen, daß das Filter innerhalb des Feinschmutzsammelbehälters an der dem Behälterboden gegenüberliegenden Behälterdecke angeordnet ist. Die vom Filter zurückgehaltenen Schmutzteilchen fallen bei einer derartigen Anordnung des Filters aufgrund ihres Gewichts nach unten, so daß sich während des Betriebs des Kehrfahrzeugs insbesondere der Staub am Behälterboden ansammelt und von dort einfach entnommen werden kann.

Das Filter kann beispielsweise als Faltenfilter ausgestaltet sein. Dies hat des Vorteil, daß es eine besonders große Oberfläche aufweist sowie eine große Stabilität.

Besonders günstig ist es, wenn innerhalb des Feinschmutzsammelbehälters ein Schieber angeordnet ist, der längs der dem Behälterboden zugewandten Innenseite des Faltenfilters verschiebbar ist. Wird der Schieber entlang der Innenseite des Filters verschoben, so streift er damit am Falterfilter entlang und bewirkt, daß am Filter haften gebliebene Schutzteilchen gelöst werden, die anschließend zu Boden sinken. Dadurch wird vermieden, daß das Filter verstopft und damit die Saugwirkung des Saugaggregats verringert wird.

Die nachfolgende Beschreibung einer bevorzugten Ausführungsform der Erfindung dient im Zusammenhang mit der Zeichnung der näheren Erläuterung. Es zeigen:
- Figur 1:: eine schematische Seitenansicht eines erfindungsgemäßen Kehrfahrzeugs;
- Figur 2:: eine schematische Draufsicht des erfindungsgemäßen Kehrfahrzeugs und
- Figur 3:: eine schematische Rückansicht des erfindungsgemäßen Kehrfahrzeugs.

In der Zeichnung ist ein Kehrfahrzeug 10 dargestellt, das ein Fahrgestell 11 umfaßt mit zwei nicht gelenkten Hinterrädern 12 und zwei gelenkten Vorderrädern 13. Oberhalb der Hinterräder ist ein Motor 14 angeordnet, oberhalb der Vorderräder 13 befindet sich eine Lenkung 15. Zwischen der Lenkung 15 und dem Motor 14 ist auf dem Fahrgestell 11 ein Sitz 16 positioniert.

Unterhalb des Fahrgestells 11 sind zwischen den Vorderrädern 13 und den Hinterrädern 12 eine Kehrwalze 17 und daneben ein Grobschmutzsammelbehälter 18 angeordnet. Die Drehachse 19 der Kehrwalze 17 ist quer zur Längsrichtung des Kehrfahrzeugs 10 und damit auch quer zur Fahrtrichtung ausgerichtet. Die Kehrwalze 17 wird ebenso wie die Hinterräder 12 über in der Zeichnung nicht dargestellte Antriebsmittel vom Motor 14 angetrieben.

Der Grobschmutzsammelbehälter 18 umfaßt zwei einander gegenüberliegende, jeweils an einer Längsseite des Kehrfahrzeugs 10 zugängliche und parallel zur Drehachse 19 der Kehrwalze 17 verschiebbare Schubladen 20 und 21, die in ein zwischen der Kehrwalze 17 und den Hinterrädern 12 angeordnetes und am Fahrgestell 11 gehaltenes Schubfach 22 eingeschoben sind. An den Längsseiten des Kehrfahrzeugs 10 wird das Schubfach 22 jeweils von einem verschwenkbaren Deckel 23 beziehungsweise 24 abgedeckt.

In Fahrtrichtung hinter dem Motor 14 ist am Heck des Kehrfahrzeugs 10 ein Feinschmutzsammelbehälter 25 angeordnet, der über seitliche Saugleitungen 26 und 27 mit den Schubladen 20 beziehungsweise 21 in Verbindung steht und von dem aus ein Saugrohr 28 zu einem Saugaggregat in Form eines Gebläses 29 führt. Das Gebläse 29 ist oberhalb des Motors 14 angeordnet und wird von diesen angetrieben. Der Feinschmutzsammelbehälter 25 ist im wesentlichen quaderförmig ausgestaltet mit dem Sitz 16 zugewandter Decke 30, mit einem der Decke 30 gegenüberliegenden, konvex gekrümmten Boden 31 und mit von der Decke 30 senkrecht abstehenden Seitenwänden 32. Der Boden 31 ist an der den Hinterrädern 12 zugewandten Seitenwand verschwenkbar gelagert mit quer zur Längsrichtung des Kehrfahrzeugs angeordneter Verschwenkachse und kann in Richtung auf die Hinterräder 12 nach unten verschwenkt werden. Dadurch ergibt sich ein besonders einfacher Zugang in den Innenraum des Feinschmutzsammelbehälters 25. Ist der Boden nach unten verschwenkt, so entspricht dies der geöffneten Stellung des Feinschmutzsammelbehälters 25, die in Figur 1 strichpunktiert dargestellt ist.

Die Decke 30 wird mittig von einer Öffnung 33 durchbrochen, in die das Saugrohr 28 einmündet, das eine Verbindung herstellt zwischen dem Feinschmutzsammelbehälter 25 und dem Gebläse 29. Im Inneren des Feinschmutzsammelbehälters 25 wird die Öffnung 33 von einem Faltenfilter 34 überdeckt, das mittels eines Halterahmens an der Decke 30 gehalten ist. Der Halterahmen umfaßt zwei parallel zu den Längsseiten des Kehrfahrzeuges 10 verlaufende Halteplatten 43 und 44, die als Prallwände dienen für den über die Saugleitungen 26 und 27 in den Feinschmutzsammelbehälter 25 eintretenden Luftstrom. Dieser wird seitlich längs der Halteplatten 43 und 44 nach hinten umgelenkt, wobei es zu einer Abscheidung mitgeführter Schmutzteilchen kommt.

An der dem Boden 31 zugewandten Innenseite 35 des Faltenfilters 34 ist an zwei Haltestangen 36 und 37 ein Schieber 38 verschiebbar gehalten. Er steht über eine Zugstange 39 mit einem an einer Längsseite des Kehrfahrzeugs 10 außerhalb des Feinschmutzsammelbehälters 25 angeordneten Griffstück 40 in Verbindung. Wird die Zugstange 39 mit Hilfe des Griffstückes 40 von einer Bedienungsperson nach außen gezogen, so wird dadurch der Schieber 38 längs der Innenseite 35 des Faltenfilters 34 verschoben. Er streift dabei am Faltenfilter 34 entlang, so daß daran haften gebliebene Schmutzteilchen gelöst werden und nach unten auf den Boden 31 des Feinschmutzsammelbehälters 25 sinken.

Vor den Vorderrädern 13 des Kehrfahrzeugs 10 ist über einen Ausleger 41 eine Tellerbürste 42 angeordnet, die um eine im wesentlichen senkrecht verlaufende Drehachse verdrehbar ist und die ebenfalls vom Motor 14 über in der Zeichnung nicht dargestellte Antriebsmittel angetrieben wird.

Während des Betriebs des Kehrfahrzeugs 10 werden Schmutzteile unter der Wirkung der Kehrwalze 17 und des durch das Gebläse 29 erzeugten Luftstroms zunächst in die beiden Schubladen 20 und 21 des Grobschmutzsammelbehälters 18 befördert. Während größere Schmutzteile darin verbleiben, werden kleinere Schmutzteile aufgrund der Saugwirkung des Gebläses 29 über die Saugleitungen 26 und 27 in den Feinschmutzsammelbehälter 25 geleitet. Der Luftstrom wird anschließend mit Hilfe des Faltenfilters 34 gereinigt, so daß die Schmutzteile im Feinschmutzsammelbehälter 25 verbleiben. Zum Entleeren der Schubladen 20 und 21 werden die Deckel 23 und 24 aufgeklappt und anschließend die Schubladen 20, 21 aus dem Schubfach 22 herausgezogen. Soll der Feinschmutzsammelbehälter 25 entleert werden, so wird der Boden 31 nach unten in Richtung auf die Hinterräder 12 verschwenkt.

## Patentansprüche

1. Kehrfahrzeug (10) mit einem Fahrgestell (11), mit ungelenkten Hinterrädern (12) und gelenkten Vorderrädern (13), mit einem im wesentlichen über den Hinterrädern (12) angeordneten und diese antreibenden Motor (14), mit einem dem Motor benachbarten Sitz sowie mit einer an der Unterseite des Fahrgestells (11) zwischen den Vorder (13)- und den Hinterrädern (12) quer zur Fahrtrichtung angeordneten Kehrwalze (17) und mit einer Schmutzsammelvorrichtung, dadurch gekennzeichnet, daß die Schmutzsammelvorrichtung einen zwischen den Vorder (13)- und Hinterrädern (12) neben der Kehrwalze (17) angeordneten Grobschmutzsammelbehälter (18) umfaßt sowie einen Feinschmutzsammelbehälter (25), der über eine Saugleitung (26, 27) mit dem Grobschmutzsammelbehälter (18) verbunden ist und von dem aus ein Saugrohr (28) zu einem Saugaggregat (29) führt.

2. Kehrfahrzeug nach Anspruch 1, dadurch gekennzeichnet, daß der Grobschmutzsammelbehälter als parallel zur Kehrwalzenachse (19) verschiebbare Schublade (20, 21) ausgestaltet ist.

3. Kehrfahrzeug nach Anspruch 1 oder 2, dadurch gekennzeichnet, daß der Feinschmutzsammelbehälter (25) über mindestens zwei Saugleitungen (26, 27) mit dem Grobschmutzsammelbehälter (18) verbunden ist.

4. Kehrfahrzeug nach Anspruch 1, dadurch gekennzeichnet, daß der Grobschmutzsammelbehälter in Form zweier einander gegenüberstehender, jeweils an einer Längsseite des Kehrfahrzeugs (10) angeordneter, parallel zur Kehrwalzenachse (19) verschiebbarer Schubladen (20, 21) ausgestaltet ist, wobei jede Schublade (20, 21) über eine Saugleitung (26 beziehungsweise 27) mit dem Feinschmutzsammelbehälter (25) verbunden ist.

5. Kehrfahrzeug nach einem der voranstehenden Ansprüche, dadurch gekennzeichnet, daß der Feinschmutzsammelbehälter (25) am Heck des Kehrfahrzeugs (10) angeordnet ist.

6. Kehrfahrzeug nach einem der voranstehenden Ansprüche, dadurch gekennzeichnet, daß innerhalb des Feinschmutzsammelbehälters (25) im Abstand vom Mündungsbereich der in den Feinschmutzsammelbehälter (25) einmündenden Saugleitung (26, 27), im wesentlichen quer zur Strömungsrichtung des in den Feinschmutzsammelbehälter (25) eintretenden Luftstroms eine Prallwand angeordnet ist.

7. Kehrfahrzeug nach einem der voranstehenden Ansprüche, dadurch gekennzeichnet, daß im Feinschmutzsammelbehälter (25) ein Filter (34) angeordnet ist, das den Querschnitt des aus dem Feinschmutzsammelbehälter (25) austretenden Saugrohrs (28) überdeckt.

8. Kehrfahrzeug nach Anspruch 7, dadurch gekennzeichnet, daß das Filter (34) innerhalb des Feinschmutzsammelbehälters (25) an einem Halterahmen gehalten ist mit einer im Abstand vom Mündungsbereich der in den Feinschmutzsammelbehälter (25) einmündenden Saugleitung (26, 27 ), im wesentlichen quer zur Strömungsrichtung des in den Feinschmutzsammelbehälter (25) eintretenden Luftstroms angeordneten Seitenwand (43, 44).

9. Kehrfahrzeug nach einem der voranstehenden Ansprüche, dadurch gekennzeichnet, daß der Feinschmutzsammelbehälter (25) einen um eine quer zur Fahrtrichtung angeordnete Verschwenkachse verschwenkbaren Behälterboden (31) umfaßt.

10. Kehrfahrzeug nach Anspruch 9, dadurch gekennzeichnet, daß der Behälterboden (31) nach unten in Richtung auf die Hinterräder (12) verschwenkbar ist.

11. Kehrfahrzeug nach Anspruch 10, dadurch gekennzeichnet, daß der Behälterboden (31) im wesentlichen konvex gekrümmt ist.

12. Kehrfahrzeug nach einem der Ansprüche 7 bis 11, dadurch gekennzeichnet, daß das Filter (34) innerhalb des Feinschmutzsammelbehälters (25) an der dem Behälterboden (31) gegenüberliegenden Behälterdecke (30) angeordnet ist.

13. Kehrfahrzeug nach einem der Ansprüche 7 bis 12, dadurch gekennzeichnet, daß das Filter als Faltenfilter (34) ausgestaltet ist.

14. Kehrfahrzeug nach Anspruch 13, dadurch gekennzeichnet, daß innerhalb des Feinschmutzsammelbehälters (25) ein Schieber (38) angeordnet ist, der längs der dem Behälterboden (31) zugewandten Innenseite (35) des Filters (34) verschiebbar ist.

## Claims

1. A sweeper vehicle (10) having a chassis (11), having unsteered rear wheels (12) and steered front wheels (13), having a motor (14) which is arranged substantially above the rear wheels (12) and which drives the latter, having a seat adjacent to the motor, having a revolving brush (17) which is arranged at the underside of the chassis (11) so as to be between the front and rear wheels and transverse to the direction of the travel and having a dirt collecting device, characterised in that the dirt collecting device comprises a coarse dirt collecting container (18) arranged between the front and rear wheels and next to the revolving brush (17), as well as a fine dirt collecting container (25) which is connected to the coarse dirt collecting container (18) via a suction line (26, 27) and from which a suction pipe (28) runs to a suction unit (29).

2. A sweeper vehicle in accordance with Claim 1, characterised in that the coarse dirt collecting container is in the form of a drawer (20, 21) displaceable parallel to the revolving-brush axis (19).

3. A sweeper vehicle in accordance with Claim 1 or 2, characterised in that the fine dirt collecting container (25) is connected to the coarse dirt collecting container (18) via at least two suction lines (26, 27).

4. A sweeper vehicle in accordance with Claim 1, characterised in that the coarse dirt collecting container is in the form of two facing drawers (20, 21) which are arranged at respective long sides of the sweeper vehicle (10) and which are displaceable parallel to the revolving-brush axis (19), each drawer (20, 21) being connected to the fine dirt collecting container (25) via a suction line (26 and 27 respectively).

5. A sweeper vehicle in accordance with any one of the preceding Claims, characterised in that the fine dirt collecting container (25) is arranged at the rear end of the sweeper vehicle (10).

6. A sweeper vehicle in accordance with any one of the preceding Claims, characterised in that a baffle wall is arranged within the fine dirt collecting container (25) so as to be at a distance from the mouth region of the suction line (26, 27) which runs into the fine dirt collecting container (25) and so as to be substantially transverse to the direction of flow of the air stream entering the fine dirt collecting container (25).

7. A sweeper vehicle in accordance with any one of the preceding Claims, characterised in that a filter (34) is arranged in the fine dirt collecting container (25) and covers the cross-section of the suction pipe (28) issuing from the fine dirt collecting container (25).

8. A sweeper vehicle in accordance with Claim 7, characterised in that the filter (34) is held in position within the fine dirt collecting container (25) on a holding frame having a lateral wall (43, 44) which is at a distance from the mouth region of the suction line (26, 27) running into the fine dirt collecting container (25) and which is arranged substantially transversely to the direction of flow of the air stream entering the fine dirt collecting container (25).

9. A sweeper vehicle in accordance with any one of the preceding Claims, characterised in that the fine dirt collecting container (25) comprises a container base (31) pivotable about an axis of pivot arranged transversely to the direction of travel.

10. A sweeper vehicle in accordance with Claim 9, characterised in that the container base (31) is pivotable downwards in the direction of the rear wheels (12).

11. A sweeper vehicle in accordance with Claim 10, characterised in that the container base (31) has a substantially convex curvature.

12. A sweeper vehicle in accordance with any one of Claims 7 to 11, characterised in that the filter (34) is arranged within the fine dirt collecting container (25) so as to be on the container top (30) facing the container base (31).

13. A sweeper vehicle in accordance with any one of Claims 7 to 12, characterised in that the filter is in the form of a folded filter (34).

14. A sweeper vehicle in accordance with Claim 13, characterised in that a slide (38) is arranged within the fine dirt collecting container (25) and is displaceable along the inner side (35), facing the container base (31), of the filter (34).

## Revendications

1. Véhicule de balayage (10) comprenant un châssis de roulement (11) comportant des roues arrière non dirigées (12) et des roues avant dirigées (13), un moteur (14) agencé sensiblement au-dessus des roues arrière (12) et entraînant celle-ci, un siège voisin du moteur, et un rouleau de balayage (17) agencé à la face inférieure du châssis (11) perpendiculairement à la direction de déplacement, entre les roues avant (13) et les roues arrière (12), et un dispositif de collecte de détritus, caractérisé en ce que le dispositif de collecte de détritus comprend un réservoir de collecte de détritus de grande taille (18) agencé entre les roues avant (13) et les roues arrière (12) à côté du rouleau de balayage (17), ainsi qu'un réservoir de collecte de détritus de petite taille (25), relié via une conduite d'aspiration (26, 27) au réservoir de collecte de détritus de grande taille (18), et en ce que depuis ce dernier un tube d'aspiration (28) mène à une unité d'aspiration (29).

2. Véhicule de balayage selon la revendication 1, caractérisé en ce que le réservoir de collecte de détritus de grande taille est réalisé sous forme d'un tiroir (20, 21) mobile parallèlement à l'axe (19) du rouleau de balayage.

3. Véhicule de balayage selon l'une ou l'autre des revendications 1 et 2, caractérisé en ce que le réservoir de collecte de détritus de petite taille (25) est relié au réservoir de collecte de détritus de grande taille (18) via au moins deux conduites d'aspiration (26, 27).

4. Véhicule de balayage selon la revendication 1, caractérisé en ce que le réservoir de collecte de détritus de grande taille est réalisé sous la forme de deux tiroirs (20, 21) opposés l'un à l'autre, agencés respectivement sur un côté longitudinal du véhicule de balayage (10) et mobiles parallèlement à l'axe (19) du rouleau de balayage, et en ce que chaque tiroir (20, 21) est relié au réservoir de collecte de détritus de petite taille (25) via une conduite d'aspiration (26, respectivement 27).

5. Véhicule de balayage selon l'une des revendications précédentes, caractérisé en ce que le réservoir de collecte de détritus de petite taille (25) est agencé à l'arrière du véhicule de balayage (10).

6. Véhicule de balayage selon l'une des revendications précédentes, caractérisé en ce que, à l'intérieur du réservoir de collecte de détritus de petite taille (25) et à distance de la zone d'embouchure de la conduite d'aspiration (26, 27) qui débouche dans le réservoir de collecte de détritus de petite taille (25), est agencée une paroi d'impact sensiblement perpendiculairement à la direction d'écoulement du courant d'air qui pénètre dans le réservoir de collecte de détritus de petite taille (25).

7. Véhicule de balayage selon l'une des revendications précédentes, caractérisé en ce que, dans le réservoir de collecte de détritus de petite taille (25), est agencé un filtre (34) qui couvre la section du tube d'aspiration (28) sortant du réservoir de collecte de détritus de petite taille (28).

8. Véhicule de balayage selon la revendication 7, caractérisé en ce que le filtre (7) à l'intérieur du réservoir de collecte de détritus de petite taille (25) est maintenu sur le cadre de maintien, avec une paroi latérale (43, 44) agencée à distance de la région d'embouchure de la conduite d'aspiration (26, 27) qui débouche dans le réservoir de collecte de détritus de petite taille (25), sensiblement perpendiculaire à la direction d'écoulement du courant d'air qui pénètre dans le réservoir de collecte de détritus de petite taille (25).

9. Véhicule de balayage selon l'une des revendications précédentes, caractérisé en ce que le réservoir de collecte de détritus de petite taille (25) comprend un fond de réservoir (31) capable de basculer autour d'un axe de basculement agencé perpendiculairement à la direction de déplacement.

10. Véhicule de balayage selon la revendication 9, caractérisé en ce que le fond de réservoir (31) est capable de basculer vers le bas en direction des roues arrière (12).

11. Véhicule de balayage selon la revendication 10, caractérisé en ce que le fond de réservoir (31) est incurvé de manière sensiblement convexe.

12. Véhicule de balayage selon l'une des revendications 7 à 11, caractérisé en ce que le filtre (34) est agencé à l'intérieur du réservoir de collecte de détritus de petite taille (25) au niveau du plafond de réservoir (31) opposé au fond de réservoir (31).

13. Véhicule de balayage selon l'une des revendications 7 à 12, caractérisé en ce que le filtre est réalisé sous forme de filtre plissé (34).

14. Véhicule de balayage selon la revendication 13, caractérisé en ce que, à l'intérieur du réservoir de collecte de détritus de petite taille (25), est agencé un coulisseau (38) susceptible de coulisser le long de la face intérieure (35) du filtre (34) tournée vers le fond de réservoir (31).
